# EUROPÄISCHE PATENTSCHRIFT

(11) **EP 3 502 350 B1**
(45) Veröffentlichungstag und Bekanntmachung des Hinweises auf die Patenterteilung: **17.03.2021**
(21) Anmeldenummer: 18206661.3
(22) Anmeldetag: 16.11.2018
(51) Int. Cl.: E01F 15/08

(54) **BETONLEITWAND**
CONCRETE SAFETY BARRIER
MUR DE GUIDAGE EN BÉTON

(30) Priorität: 21.12.2017 AT 510692017
(43) Veröffentlichungstag der Anmeldung: 26.06.2019
(73) Patentinhaber: REBLOC GmbH, 3571 Gars am Kamp (AT); STRABAG AG, 50679 Köln (DE)
(72) Erfinder: REDLBERGER, Mathias, 3571 Gars am Kamp (AT); BUNZ, Wolfgang, 41747 Viersen (DE)
(74) Vertreter: Beer & Partner Patentanwälte KG

(56) Entgegenhaltungen:
- EP-A1- 1 063 357
- WO-A1-2011/088485
- DE-U1-202012 104 881

## Beschreibung

Die Erfindung betrifft eine Betonleitwand mit wenigstens einem ersten Leitwandelement, das eine Bodenfläche, eine Stirnfläche und Seitenflächen aufweist, und mit wenigstens einem vorzugsweise in Längsrichtung dazu fluchtenden zweiten Leitwandelement, das eine Bodenfläche, eine Stirnfläche, die der Stirnfläche des ersten Leitwandelementes zugewandt ist, und Seitenflächen aufweist, wobei die Betonleitwand wenigstens eine Verbindung aufweist bei der das erste Leitwandelement und das zweite Leitwandelement an den Stirnflächen über eine erste formschlüssige Kupplung mit einer in Längserstreckung gesehen erste Länge und über wenigstens eine, von der ersten formschlüssigen Kupplung horizontal beabstandete, zweite formschlüssige Kupplung mit einer in Längserstreckung gesehen zweiten Länge miteinander verbunden sind, und wobei die Längserstreckungen der Kupplungen im Wesentlichen lotrecht zur Bodenfläche verlaufen, und die Kupplungen jeweils zwei an den Stirnseiten angeordnete Kupplungselemente aufweisen.

Der Einsatz von Betonleitwänden im Straßenbau ist bekannt und bietet viele Vorteile gegenüber anderen Rückhaltesystemen. Die Betonleitwände werden dabei entweder in Ortbetonbauweise, d.h. vor Ort, beispielsweise mit Hilfe einer Gleitschalung, gefertigt oder aber aus vorgefertigten, mobilen Fertigbetonelementen vor Ort zusammengesetzt bzw. miteinander verbunden.

Besonders günstig ist es, wenn die Leitwandelemente der Betonleitwand über weite Abschnitte lediglich am Untergrund aufliegen. Bei einem Aufprall eines Fahrzeuges gegen die Leitwand können Leitwandelemente zusammen mit benachbarten, damit verbundenen Leitwandelementen verschoben werden, sodass sich die Betonleitwand im Aufprallbereich bogenförmig nach außen wölbt. Dadurch kann die Aufprallenergie abgebaut und das Fahrzeug zurück auf die Fahrbahn geleitet werden.

Betonleitwände aus miteinander verbundenen, nicht ortsfesten, sondern mobilen Leitwandelementen, sind beispielsweise aus DE 20 2012 104 881 U1, WO 2011/088485 A1 und EP 1 063 357 A1 bekannt.

Abschnittsweise oder über längere Strecken, z.B. im Bereich starrer Hindernisse, kann es jedoch vorteilhaft sein, dass die Betonleitwand bzw. deren Leitwandelemente ortsfest mit dem Untergrund verbunden ist/sind. Eine Verbindung zwischen einem ortsfesten Leitwandelement und einem daran angrenzenden, mobilen, d.h. verschiebbar am Untergrund aufliegenden, Leitwandelement einer Betonleitwand ist bei einem Aufprall eines Fahrzeuges, das in den mobilen Abschnitt der Betonleitwand prallt, höheren Belastungen ausgesetzt als eine Verbindung zwischen zwei mobilen Leitwandelementen. Da sich, anders als bei benachbarten mobilen Leitwandelementen, das ortsfeste Leitwandelement nicht mit dem benachbarten mobilen Leitwandelement mitbewegen kann, wirkt die Übergangsstelle zwischen mobilem und ortsfestem Leitwandelement wie eine Festeinspannung für das mobile Leitwandelement. An so einer Verbindungsstelle können daher besonders hohe Kräfte und Momente auftreten.

Eine derartige Übergangskonstruktion ist beispielsweise aus der EP 2 281 088 A bekannt. Bei dieser werden an den Stirnseiten Hüllschuhe verwendet, um die auftretenden Kräfte aufzunehmen. Derartige Hüllschuhe sind jedoch bei der Produktion der Leitwandelemente mit einem gesteigerten Aufwand verbunden.

Der Erfindung liegt daher die Aufgabe zu Grunde, eine Betonleitwand der eingangs genannten Gattung zur Verfügung zu stellen, die hohen Belastungen standhält und einfach herzustellen ist.

Gelöst wird diese Aufgabe erfindungsgemäß mit einer Betonleitwand, die die Merkmale des Anspruches 1 aufweist. Bevorzugte und vorteilhafte Ausführungsformen der Erfindung sind Gegenstand der Unteransprüche.

Erfindungsgemäß ist vorgesehen, dass das erste Leitwandelement ortsfest, vorzugsweise aus Ortbeton hergestellt, und das zweite Leitwandelement mobil ist, dass die erste Länge größer als die zweite Länge ist, und dass an der dem Betonkörper zugewandten Rückseite der Kupplungselemente rippenförmige, lotrecht verlaufende Stege an den Kupplungen angeformt sind, die in das Leitwandelement bzw. in den Betonkörper des Leitwandelementes hineinragen.

Die zwei oder mehr als zwei Kupplungen, die die Leitwandelemente miteinander verbinden, können entsprechend den Anforderungen, die an die Betonleitwand bzw. die Verbindung zwischen dem ortsfesten Leitwandelement und dem mobilen Leitwandelement gestellt werden, ausgelegt und angeordnet werden. Der horizontale Abstand zwischen den Kupplungen und die Position der einzelnen Kupplungen an den Stirnflächen haben dabei Auswirkungen auf die an den einzelnen Kupplungen im Fall eines Aufpralles wirkenden Kräfte.

Bei der Erfindung werden besonders bevorzugt Kupplungen bzw. Verbindungselemente verwendet, wie sie in der EP 2 347 053 B1 offenbart sind. Andere Formen von Kupplungen sind selbstverständlich auch möglich.

Weitere Einzelheiten, Merkmale und Vorteile der Erfindung ergeben sich aus der nachstehenden Beschreibung unter Bezugnahme auf die angeschlossenen Zeichnungen, in welchen eine bevorzugte Ausführungsform dargestellt ist. Es zeigt:
- Fig. 1: eine Ansicht eines Leitwandelementes einer erfindungsgemäßen Betonleitwand in Pfeilrichtung des in Fig. 3 eingezeichneten Pfeiles P,
- Fig. 2: eine Draufsicht auf ein Ende des Leitwandelementes,
- Fig. 3: eine isometrische Ansicht der erfindungsgemäßen Betonleitwand, bei der ein Betonkörper eines der Leitwandelemente transparent dargestellt ist, und
- Fig. 4: eine Seitenansicht einer erfindungsgemäßen Betonleitwand mit teiltransparenten Betonkörpern.

Fig. 1 zeigt ein Leitwandelement 1f, 1m einer erfindungsgemäßen Betonleitwand mit einem länglichen Betonkörper 3 in einer auf eine Stirnfläche 4 an einem Ende E1 des Betonkörpers 3 gerichteten Ansicht. Das Leitwandelement 1f, 1m ist mit einer Bodenfläche 5 auf einem nicht dargestellten Untergrund angeordnet bzw. liegt auf diesem auf, und weist eine im Wesentlichen zur Bodenfläche 5 parallel ausgerichtete Deckfläche 6 auf.

Das Leitwandelement 1f, 1m ist im Bereich der Bodenfläche 5 breiter als im Bereich der Deckfläche 6 ausgeführt, sodass sich das Leitwandelement 1f, 1m im Profil nach oben hin verjüngt. Eine Seitenfläche 7, die in Einbaulage des Leitwandelementes 1f, 1m einer Fahrbahn zugewandt ist, weist im Bereich der Bodenfläche 5 einen annähernd lotrechten, unteren Bereich 8 und im Bereich der Deckfläche 6 einen geneigten, oberen Bereich 9 auf. Zwischen dem unteren Bereich 8 und dem oberen Bereich 9 ist ein mittlerer Bereich 10 angeordnet, der stärker als der obere Bereich 9 geneigt ist. Eine der fahrbahnseitigen Seitenfläche 7 gegenüberliegende Seitenfläche 11 weist vom Bodenbereich 5 bis zum Deckbereich 6 eine konstante Neigung auf, die vorzugsweise der Neigung des oberen Bereiches 9 der anderen Seitenfläche 7 entspricht. Das Profil der dargestellten Ausführungsform wird als "einseitiges New Jersey-Profil" bezeichnet.

Denkbar ist im Rahmen der Erfindung auch eine Ausführungsform, bei der der untere Bereich 8 der Seitenfläche 7 ebenfalls geneigt oder im Wesentlichen kein unterer Bereich 8 vorgesehen ist, sowie eine Ausführungsform, bei der beide Seitenflächen 7, 11 spiegelgleich geformt sind, sodass das Leitwandelement 1f, 1m ein "doppelseitiges New Jersey-Profil" aufweist. Auch andere Profilformen des Leitwandelementes 1f, 1m als die eines "New Jersey-Profiles", beispielsweise ein "Step-Profil", sind im Rahmen der Erfindung möglich.

An dem einen Ende E1 des Leitwandelementes 1f, 1m ist eine in Form und Größe der Stirnfläche 4 entsprechende Druckplatte 13 mit dem Betonkörper 3 verbunden. Die Druckplatte 13 kann beispielsweise über Verankerungselemente 14, die mit der Druckplatte 13 verbunden, insbesondere an dieser angeschweißt, sind, im Leitwandelement 1f, 1m verankert sein. Durch die Druckplatten 13 wird bei einem Anprall eines Fahrzeuges und einer folgenden Verschiebung des mobilen Leitwandelementes 1m der von einem Leitwandelement auf das anschließende Leitwandelement wirken Druck großflächig verteilt, womit die Gefahr einer lokalen Beschädigung bzw. Zerstörung der Leitwandelemente, insbesondere im Eckbereich, verringert werden kann.

An der Druckplatte 13 ist ein erstes Kupplungselement 15 für eine erste Kupplung 16 und ein zweites Kupplungselement 17 für eine zweite Kupplung 18 angeordnet, insbesondere angeschweißt, oder in einer schlitzförmigen Ausnehmung formschlüssig aufgenommen.

In der dargestellten Ausführungsform sind die Kupplungen 16, 18 als formschlüssige Kupplungen mit einer im Wesentlichen lotrechten Längserstreckung, vorzugsweise so wie die in der EP 2 347 053 B1 beschriebenen Verbindungselemente, ausgeführt. Anders geformte Kupplungen oder andere Arten von Kupplungen sind im Rahmen der Erfindung ebenso verwendbar.

Die Kupplungselemente 15, 17 sind in lotrecht verlaufenden Vertiefungen 19 angeordnet und ragen nur so weit über die Stirnfläche 4 hinweg, dass zwischen den Stirnflächen 2 zweier über eine Verbindung 2 miteinander verbundener Leitwandelemente 1f, 1m nur ein kleiner Spalt gebildet ist.

Das erste Kupplungselement 15 ist in der dargestellten Ausführungsform im Wesentlichen zentrisch zwischen dem oberen Bereich 9 der fahrbahnseitigen Seitenfläche 7 und der gegenüberliegenden Seitenfläche 11 angeordnet, wohingegen das zweite Kupplungselement 17 davon horizontal beabstandet und näher an der Seitenfläche 7, welche der Fahrbahn zugewandt ist, insbesondere nahe dem mittleren Bereich 10 der Seitenfläche 7, angeordnet ist. Der Abstand des ersten Kupplungselementes 15 und somit der ersten Kupplung 16 zur benachbarten Seitenfläche 11 ist vorzugsweise größer als der Abstand des zweiten Kupplungselementes 17 und somit der zweiten Kupplung 16 zur benachbarten Seitenfläche 7.

Das erste Kupplungselement 15, und somit die erste Kupplung 16, weist eine erste Länge L1 und das zweite Kupplungselement 17, und somit die zweite Kupplung 18, eine zweite Länge L2 auf, wobei die erste Länge L1 größer ist als die zweite Länge L2. Dieses Längenverhältnis ist bevorzugt, weil es eine stabile Verbindung der Leitwandelemente gewährleistet. Es kann das erste Kupplungselement 15 von zwei getrennten, übereinanderliegenden Kupplungselementen beliebiger Länge gebildet werden.

Weiters weist das erste Kupplungselement 15, und somit die erste Kupplung 16, einen ersten Abstand A1 zur Bodenfläche 5 und das zweite Kupplungselement 17, und somit die zweite Kupplung 18, einen zweiten Abstand A2 zur Bodenfläche 5 auf, wobei der erste Abstand A1 vorzugsweise größer ist als der zweite Abstand A2. Diese Abstände A1, A2 können aber auch anders, insbesondere gleich groß, sein.

Bei einer in den Zeichnungen nicht dargestellten Ausführungsform mit drei Kupplungen 16, 18, bei der das Leitwandelement 1f, 1m beispielsweise ein "doppelseitiges New Jersey-Profil" aufweist, ist eine Länge einer dritten Kupplung vorzugsweise so groß wie die Länge L2 der zweiten Kupplung 18, und ein Abstand der dritten Kupplung zur Bodenfläche 5 ist vorzugsweise so groß wie der zweite Abstand A2 der zweiten Kupplung 18 zur Bodenfläche 5, wobei bei so einer Ausführungsform die erste Kupplung 16 besonders bevorzugt symmetrisch zwischen der zweiten Kupplung 18 und der dritten Kupplung angeordnet ist.

Fig. 2 zeigt eine Draufsicht auf die Deckfläche 6 des Leitwandelements 1f, 1m mit der an der Stirnfläche 4 angeordneten Druckplatte 13 und dem sich in Längsrichtung des Leitwandelementes 1f, 1m dahinter erstreckenden Betonkörper 3.

Das in den Fig. 1 und 2 dargestellte Leitwandelement 1f, 1m kann sowohl ein ortsfestes Leitwandelement 1f als auch ein mobiles Leitwandelement 1m sein, wobei ein ortsfestes Leitwandelement 1f entweder im Wesentlichen über die ganze Bodenfläche 5 oder aber nur bereichsweise, beispielsweise über nicht dargestellte Bodenverankerungselemente fest und im Wesentlichen unverschiebbar mit dem Untergrund verbunden sein kann.

Fig.3 zeigt eine isometrische Ansicht der Verbindung 2 zweier Leitwandelemente 1f, 1m der erfindungsgemäßen Betonleitwand, wobei der Betonkörper 3 eines der Leitwandelemente 1f, 1m transparent dargestellt ist.

Die Leitwandelemente 1f, 1m sind wie beschrieben über die Kupplungen 16, 18 miteinander verbunden, wobei die Kupplungselemente 15, 17 der einen Stirnfläche 4 mit den korrespondierenden Kupplungselementen 15, 17 der anderen Stirnfläche 4 verbunden sind, indem die Kupplungselemente 15, 17 des mobilen Leitwandelements 1m von oben in die Kupplungselemente 15, 17 des ortsfesten Leitwandelements 1f hineingeschoben werden. Die Stirnflächen 4 der verbundenen Leitwandelemente 1f, 1m haben bevorzugt, aber nicht zwingend, nur einen geringen Abstand voneinander.

An der Rückseite der Kupplungselemente 15, 17, die dem Betonkörper zugewandt ist, sind an den Kupplungen 16, 18 rippenförmige, lotrecht verlaufende Stege 20 angeformt, die in das Leitwandelement 1f, 1m bzw. in den Betonkörper 3 des Leitwandelementes 1f, 1m hineinragen. An diesen Stegen 20 können weitere Verankerungselemente 21 oder Zugstäbe 22 angeordnet sein, die entweder mit einer Bewehrung des Betonkörpers oder dem/den Steg/en 20 der Kupplung/en 16,18 am anderen Ende E2 des jeweiligen Betonkörpers verbunden sind.

In der dargestellten Ausführungsform sind die Stege 20 durch die schlitzförmigen Ausnehmungen der Druckplatte 13 hindurchgeführt und im Betonkörper 3 eingegossen. Zusätzlich können die Kupplungselemente 15, 17 mit der Druckplatte 13 verschweißt sein.

Fig. 4 zeigt eine Seitenansicht einer Verbindung 2 zweier Leitwandelemente 1f, 1m der erfindungsgemäßen Betonleitwand, wobei die im Inneren der Betonkörper 3 angeordneten Bauteile, wie die Kupplungselemente 15, 17, die Stege 20 und die Verankerungselemente 21, strichliert dargestellt sind.

Das in der Mitte von Fig. 4 angeordnete mobile Leitwandelement 1m ist auf der rechten Seite bzw. an dem einem Ende E1 des Betonkörpers 3 mit dem ortsfesten Leitwandelement 1f über die Verbindung 2 verbunden. Auf der linken Seite bzw. an dem anderen Ende E2 ist das mobile Leitwandelement 1m mit einem weiteren mobilen Leitwandelement 1m' über eine weitere Verbindung 2' verbunden, welche anders als die Verbindung 2 ausgeführt ist und in der dargestellten Ausführungsform nur eine weitere Kupplung 23 mit Kupplungselementen und Stegen 20 aufweist. Die weitere Verbindung 2' zwischen dem mobilen Leitwandelement 1m und dem weiteren mobilen Leitwandelement 1m' ist vorzugsweise wie die in EP 2 347 053 A dargestellte und beschriebene Verbindung ausgeführt, kann aber natürlich auch anders gestaltet sein.

Zugstäbe 22 verbinden den Stege 20 der Kupplung 16 des mobilen Leitwandelementes 1m, die dem ortsfesten Leitwandelement 1f zugeordnet ist, mit dem Steg 20 der weiteren Kupplung 23 des mobilen Leitwandelementes 1m, die dem weiteren mobilen Leitwandelement 1m' zugeordnet ist.

Die Bewehrung des Betonkörpers 3 ist bevorzugt aus Edelstahl gefertigt. Das ermöglicht, dass die Betondeckung eine geringere Dicke, beispielsweise von lediglich 2 cm, als bei herkömmlichen Leitwandelementen aufweisen kann. Dadurch weisen Betonteile, die durch einen Aufprall eines Fahrzeuges an dem Leitwandelement 1f, 1m vom Betonkörper 3 abplatzen können, eine geringere Masse auf, was wiederum das Verletzungsrisiko durch diese abgelösten Betonteile verringert.

## Patentansprüche

1. Betonleitwand mit wenigstens einem ersten Leitwandelement (1f), das eine Bodenfläche (5), eine Stirnfläche (4) und Seitenflächen (7, 11) aufweist, und mit wenigstens einem vorzugsweise in Längsrichtung dazu fluchtenden zweiten Leitwandelement (1m), das eine Bodenfläche (5), eine Stirnfläche (4), die der Stirnfläche (4) des ersten Leitwandelementes (1f) zugewandt ist, und Seitenflächen (7, 11) aufweist, wobei die Betonleitwand wenigstens eine Verbindung (2) aufweist bei der das erste Leitwandelement (1f) und das zweite Leitwandelement (1m) an den Stirnflächen (4) über eine erste formschlüssige Kupplung (16) mit einer in Längserstreckung gesehen erste Länge (L1) und über wenigstens eine, von der ersten formschlüssigen Kupplung (16) horizontal beabstandete, zweite formschlüssige Kupplung (18) mit einer in Längserstreckung gesehen zweiten Länge (L2) miteinander verbunden sind, und wobei die Längserstreckungen der Kupplungen (16, 18) im Wesentlichen lotrecht zur Bodenfläche (5) verlaufen und die Kupplungen (16,18) jeweils zwei an den Stirnseiten angeordnete Kupplungselemente (15, 17) aufweisen, **dadurch gekennzeichnet, dass** das erste Leitwandelement (1f) ortsfest, vorzugsweise aus Ortbeton hergestellt, und das zweite Leitwandelement (1m) mobil ist, dass die erste Länge (L1) größer als die zweite Länge (L2) ist, und dass an der dem Betonkörper zugewandten Rückseite der Kupplungselemente (15, 17) rippenförmige, lotrecht verlaufende Stege (20) an den Kupplungen (16, 18) angeformt sind, die in das Leitwandelement (1f, 1m) bzw. in den Betonkörper (3) des Leitwandelementes (1f, 1m) hineinragen.

2. Betonleitwand nach Anspruch 1, **dadurch gekennzeichnet, dass** an den Stegen (20) Verankerungselemente (21) oder Zugstäbe (22) angeordnet sind, die mit einer Bewehrung des Betonkörpers oder dem/den Steg/en (20) der Kupplung/en (16, 18) an einem anderen Ende (E1, E2) des jeweiligen Betonkörpers (3) verbunden sind.

3. Betonleitwand nach einem der Ansprüche 1 oder 2, **dadurch gekennzeichnet, dass** die erste Kupplung (16) mit einem ersten Abstand (A1) zu der Bodenfläche (5) und die zweite Kupplung (18) mit einem zweiten Abstand (A2) zu der Bodenfläche (5) angeordnet ist, und dass der erste Abstand (A1) größer als der zweite Abstand (A2) ist.

4. Betonleitwand nach einem der Ansprüche 1 bis 3, **dadurch gekennzeichnet, dass** wenigstens eine der Kupplungen (16, 18), vorzugsweise beide Kupplungen (16, 18), horizontal von den Seitenflächen (7, 11) der Leitwandelemente (1f, 1m) beabstandet sind.

5. Betonleitwand nach einem der Ansprüche 1 bis 4, **dadurch gekennzeichnet, dass** die erste Kupplung (16) von ihrer benachbarten Seitenfläche (11) weiter beabstandet ist als die zweite Kupplung (18) von ihrer benachbarten Seitenfläche (7).

6. Betonleitwand nach einem der Ansprüche 1 bis 5, **dadurch gekennzeichnet, dass** nur eine der Seitenflächen (11) der Betonleitwand dazu ausgebildet ist einer Fahrbahn zugewandt zu sein und dass die zweite Kupplung (18) im Bereich dieser Seitenfläche (7) angeordnet ist.

7. Betonleitwand nach einem der Ansprüche 1 bis 5, **dadurch gekennzeichnet, dass** beide Seitenflächen (7, 11) der Betonleitwand dazu ausgebildet sind einer Fahrbahn zugewandt zu sein und drei Kupplungen (16, 18) vorgesehen sind.

8. Betonleitwand nach Anspruch 7, **dadurch gekennzeichnet, dass** die Kupplung (16) mit der größten in Längserstreckung gesehenen Länge (L1) in der Mitte angeordnet ist.

9. Betonleitwand nach einem der Ansprüche 1 bis 8, **dadurch gekennzeichnet, dass** an der Stirnfläche (4) des ersten Leitwandelementes (1f) und/oder an der Stirnfläche (4) des zweiten Leitwandelementes (1m) eine Druckplatte (13) angeordnet ist, die über Verankerungselemente (21), die in das jeweilige Leitwandelement (1f, 1m) ragen, mit diesem verbunden ist.

10. Betonleitwand nach einem der Ansprüche 1 bis 9, **dadurch gekennzeichnet, dass** wenigstens eines der Kupplungselemente (15, 17) fest mit der Druckplatte (13) verbunden ist, insbesondere dass alle Kupplungselemente (15, 17) fest mit Druckblatten (13) verbunden, bevorzugt verschweißt, sind.

11. Betonleitwand nach einem der Ansprüche 1 bis 10, **dadurch gekennzeichnet, dass** das erste Leitwandelement (1f) und/oder das zweite Leitwandelement (1m) ein einseitiges oder ein zweiseitiges New Jersey Profil aufweisen.

## Claims

1. Concrete safety barrier having at least one first crash barrier element (1f), which has a bottom surface (5), an end face (4) and side surfaces (7, 11), and having at least one second crash barrier element (1m), preferably aligned in the longitudinal direction thereto, which has a bottom surface (5), an end face (4) facing the end face (4) of the first crash barrier element (1f) and side surfaces (7, 11), wherein the concrete safety barrier has at least one connection (2), in which the first safety barrier element (1f) and the second safety barrier element (1m) are connected to each other at the end faces (4) via a first positive coupling (16) having a first length (L1), as viewed in the longitudinal extension, and via at least one second positive coupling (16) which is horizontally spaced apart from the first positive coupling (16) and has a second length (L2) as seen in the longitudinal extension, and wherein the longitudinal extensions of the couplings (16, 18) extend substantially perpendicular to the bottom surface (5), and the couplings (16, 18) each have two coupling elements (15, 17) arranged at the end faces, **characterized in that** the first safety barrier element (1f) is stationary, preferably made of in-situ concrete, and the second safety barrier element (1m) is mobile, **in that** the first length (L1) is greater than the second length (L2), and **in that** rib-shaped, vertically extending webs (20) are formed on the rear side, facing the concrete body, of the coupling elements (15, 17), which webs (20) protrude into the safety barrier element (1f, 1m) or into the concrete body (3) of the safety barrier element (1f, 1m).

2. Concrete safety barrier according to claim 1, **characterized in that** anchoring elements (21) or tension rods (22) are arranged on the webs (20), which are connected to a reinforcement of the concrete body or the web(s) (20) of the coupling(s) (16, 18) at another end (E1, E2) of the respective concrete body (3).

3. Concrete safety barrier according to one of claims 1 or 2, **characterized in that** the first coupling (16) is arranged at a first distance (A1) from the bottom surface (5) and the second coupling (18) is arranged at a second distance (A2) from the bottom surface (5), and **in that** the first distance (A1) is greater than the second distance (A2).

4. Concrete safety barrier according to one of claims 1 to 3, **characterized in that** at least one of the couplings (16, 18), preferably both couplings (16, 18), are horizontally spaced from the side surfaces (7, 11) of the safety barrier elements (1f, 1m).

5. Concrete safety barrier according to one of claims 1 to 4, **characterized in that** the first coupling (16) is spaced further from its adjacent side surface (11) than the second coupling (18) is spaced from its adjacent side surface (7).

6. Concrete safety barrier according to one of the claims 1 to 5, **characterized in that** only one of the side surfaces (11) of the concrete safety barrier is designed to face a roadway and **in that** the second coupling (18) is arranged in the region of this side surface (7).

7. Concrete safety barrier according to one of the claims 1 to 5, **characterized in that** both side surfaces (7, 11) of the concrete safety barrier are designed to face a roadway and three couplings (16, 18) are provided.

8. Concrete safety barrier according to claim 7, **characterized in that** the coupling (16) with the greatest length (L1) as viewed in longitudinal extension is arranged in the middle.

9. Concrete safety barrier according to one of claims 1 to 8, **characterized in that** a pressure plate (13) is arranged on the end face (4) of the first safety barrier element (1f) and/or on the end face (4) of the second safety barrier element (1m), which pressure plate (13) is connected thereto via anchoring elements (21) which project into the respective safety barrier element (1f, 1m).

10. Concrete safety barrier according to one of claims 1 to 9, **characterized in that** at least one of the coupling elements (15, 17) is firmly connected to the pressure plate (13), in particular **in that** all coupling elements (15, 17) are firmly connected, preferably welded, to pressure plates (13).

11. Concrete safety barrier according to one of claims 1 to 10, **characterized in that** the first safety barrier element (1f) and/or the second safety barrier element (1m) have a one-sided or a two-sided New Jersey profile.

## Revendications

1. Glissière de sécurité en béton avec au moins un premier élément de glissière de sécurité (1f) qui présente une surface de base (5), une surface frontale (4) et des surfaces latérales (7, 11), et avec au moins un deuxième élément de glissière de sécurité (1m), de préférence en alignement avec celui-ci dans la direction longitudinale, qui présente une surface de base (5), une surface frontale (4), qui est tournée vers la surface frontale (4) du premier élément de glissière de sécurité (1f), et des surfaces latérales (7, 11), la glissière de sécurité en béton présentant au moins une liaison (2) par laquelle le premier élément de glissière de sécurité (1f) et le deuxième élément de glissière de sécurité (1m) sont reliés entre eux aux surfaces frontales (4) par un premier accouplement à complémentarité de forme (16) ayant une première longueur (L1) vue suivant l'extension longitudinale, et par au moins un deuxième accouplement à complémentarité de forme (18) espacé horizontalement du premier accouplement à complémentarité de forme (16), ayant une deuxième longueur (L2) vue suivant l'extension longitudinale, et dans laquelle les extensions longitudinales des accouplements (16, 18) s'étendent sensiblement perpendiculairement à la surface de base (5), et les accouplements (16, 18) présentent chacun deux éléments d'accouplement (15, 17) disposés sur les faces frontales, **caractérisée en ce que** le premier élément de glissière de sécurité (1f) est fixe, de préférence réalisé en béton coulé sur place, et le deuxième élément de glissière de sécurité (1m) est mobile, que la première longueur (L1) est supérieure à la deuxième longueur (L2), et que des nervures (20) en forme d'ailette s'étendant verticalement sont formées sur la face arrière, tournée vers le corps en béton, des éléments d'accouplement (15, 17), lesquelles pénètrent dans l'élément de glissière de sécurité (1f, 1m) ou dans le corps en béton (3) de l'élément de glissière de sécurité (1f, 1m).

2. Glissière de sécurité en béton selon la revendication 1, **caractérisée en ce que** des éléments d'ancrage (21) ou des tiges de traction (22) sont disposé(e)s sur les nervures (20), lesquel(le)s sont relié(e)s à une armature du corps en béton ou à la ou aux nervures (20) du ou des accouplements (16, 18) à une autre extrémité (E1, E2) du corps en béton (3) respectif.

3. Glissière de sécurité en béton selon l'une des revendications 1 ou 2, **caractérisée en ce que** le premier accouplement (16) est disposé à une première distance (A1) de la surface de base (5) et le deuxième accouplement (18) est disposé à une deuxième distance (A2) de la surface de base (5), et que la première distance (A1) est supérieure à la deuxième distance (A2).

4. Glissière de sécurité en béton selon l'une des revendications 1 à 3, **caractérisée en ce qu'**au moins l'un des accouplements (16, 18), de préférence les deux accouplements (16, 18), sont espacés horizontalement des surfaces latérales (7, 11) des éléments de glissière de sécurité (1f, 1m).

5. Glissière de sécurité en béton selon l'une des revendications 1 à 4, **caractérisée en ce que** le premier accouplement (16) est plus éloigné de sa surface latérale adjacente (11) que le deuxième accouplement (18) ne l'est de sa surface latérale adjacente (7).

6. Glissière de sécurité en béton selon l'une des revendications 1 à 5, **caractérisée en ce qu'**une seule des surfaces latérales (11) de la glissière de sécurité en béton est conçue pour être tournée vers une voie de circulation et que le deuxième accouplement (18) est disposé dans la zone de cette surface latérale (7).

7. Glissière de sécurité en béton selon l'une des revendications 1 à 5, **caractérisée en ce que** les deux surfaces latérales (7, 11) de la glissière de sécurité en béton sont conçues pour être tournées vers une voie de circulation et que trois accouplements (16, 18) sont prévus.

8. Glissière de sécurité en béton selon la revendication 7, **caractérisée en ce que** l'accouplement (16) ayant la plus grande longueur (L1) vue suivant l'extension longitudinale est disposé au milieu.

9. Glissière de sécurité en béton selon l'une des revendications 1 à 8, **caractérisée en ce qu'**une plaque de pression (13) est disposée sur la surface frontale (4) du premier élément de glissière de sécurité (1f) et/ou sur la surface frontale (4) du deuxième élément de glissière de sécurité (1m), laquelle est reliée à l'élément de glissière de sécurité respectif (1f, 1m) par l'intermédiaire d'éléments d'ancrage (21) qui font saillie dans celui-ci.

10. Glissière de sécurité en béton selon l'une des revendications 1 à 9, **caractérisée en ce qu'**au moins l'un des éléments d'accouplement (15, 17) est relié rigidement à la plaque de pression (13), en particulier que tous les éléments d'accouplement (15, 17) sont reliés rigidement, de préférence soudés, à des plaques de pression (13).

11. Glissière de sécurité en béton selon l'une des revendications 1 à 10, **caractérisée en ce que** le premier élément de glissière de sécurité (1f) et/ou le deuxième élément de glissière de sécurité (1m) présentent un profil New Jersey à une ou deux faces.
